# FASCICULE DE BREVET EUROPEEN

(11) **EP 2 923 601 B1**
(45) Date de publication et mention de la délivrance du brevet: **15.05.2019**
(21) Numéro de dépôt: 15160193.7
(22) Date de dépôt: 20.03.2015
(51) Int. Cl.: A46B 3/18, A46B 9/02, A46D 3/05

(54) **Applicateur pour produit cosmétique, notamment mascara et procédé de fabrication d un tel applicateur**
Applikator für Kosmetikprodukt, insbesondere Wimperntusche, und Herstellungsverfahren eines solchen Applikators
Applicator for a cosmetic product, in particular mascara and method of producing such an applicator

(30) Priorité: 25.03.2014 FR 1452504
(43) Date de publication de la demande: 30.09.2015
(73) Titulaire: Albéa Services, 92230 Gennevilliers (FR)
(72) Inventeur: Schreiber, Camille, 75017 Paris (FR); Rutigliano, Anne, 78600 Maisons-Laffitte (FR); Lhoyer, Patrick, 60250 Mouy (FR)
(74) Mandataire: Gevers & Orès

(56) Documents cités:
- FR-A1- 2 811 525
- US-A1- 2002 124 860
- US-A1- 2008 184 512
- US-B1- 6 237 609

## Description

L'invention concerne un applicateur pour produit cosmétique, notamment mascara. L'invention concerne en outre un procédé pour la fabrication d'un tel applicateur.

Les applicateurs pour mascara peuvent être moulés par injection de matière plastique, ils sont alors communément appelés « brosses plastiques ». Ils peuvent aussi être obtenus à partir d'éléments fibreux maintenus entre les parties longitudinales d'une broche métallique torsadée ; ils sont alors communément appelés « brosses fibres ». Les applicateurs pour mascara présentent une âme, ou partie centrale, et des picots s'étendant radialement autour de ladite âme. Les extrémités desdits picots forment habituellement des enveloppes selon une direction d'extension longitudinale de ladite brosse. Les picots des brosses torsadées sont communément appelés « les fibres »

Le document FR2811525 divulgue un dispositif pour l'application d'un produit sur les fibres kératiniques, notamment les cils ou les sourcils, comprenant une queue, d'axe X, dont une extrémité se raccorde à une portion d'application, apte à appliquer le produit sur lesdites fibres, ladite portion d'application comprenant au moins deux faces délimitées chacune par deux arêtes longitudinales, et s'étendant sur au moins une partie de la longueur de la portion d'application, au moins une première face formant avec l'axe X, un angle α non nul, dont le sommet est tourné à l'opposé du sommet d'un angle β non nul, formé par au moins une seconde face avec ledit axe X.

Le document US6237609 divulgue une brosse de mascara ayant une âme courbée.

Le document US20080184512 divulgue un applicateur pour appliquer un produit sur les cils ou les sourcils, comportant une brosse comportant des poils, une âme ayant une portion rectiligne à partir de laquelle s'étendent les poils, les poils ayant des extrémités libres qui définissent une surface enveloppe, la surface enveloppe s'étendant selon un axe longitudinal non parallèle à l'axe longitudinal de la portion rectiligne de l'âme et ayant au moins une section transversale de forme aplatie selon un plan médian, la surface enveloppe définissant au moins une face parallèle à l'axe longitudinal de l'âme.

Le document US20020124860 montre une brosse pour l'application d'un produit sur les fibres kératiniques, notamment pour l'application de mascara sur les cils, caractérisée par le fait qu'elle présente une section transversale variable et par le fait que sa courbure est non constante.

Il est en particulier connu des brosses torsadées permettant de favoriser la courbure des cils. Elles comprennent une âme cintrée selon la courbure désirée.

L'invention propose de réaliser une brosse torsadée permettant un tel effet de maquillage tout en lui ajoutant un effet complémentaire.

Ainsi, l'invention concerne un applicateur pour produit cosmétique, notamment pour mascara, comprenant une âme torsadée et des fibres qui s'étendent à partir de l'âme en étant maintenues par ladite âme, ladite âme présentant une direction d'extension longitudinale principale, dite axe principal, ladite âme étant rectiligne le long dudit axe principal, lesdites fibres formant une enveloppe avec leur extrémité libre, ladite enveloppe comprenant, le long dudit axe principal, une face sensiblement concave et une face sensiblement convexe, opposée, ladite enveloppe comprenant en outre au moins deux faces sensiblement convexes, opposées et sensiblement symétrique par rapport à un plan comprenant ledit axe principal, une section de ladite enveloppe réalisée transversalement à l'axe principal, dite section transversale, présentant une forme polygonale le long dudit axe principal.

L'applicateur de l'invention propose ainsi un arrangement particulier de fibres qui améliore la courbure des cils de l'utilisateur d'un tel applicateur, tout en permettant de les charger de manière optimale.

En effet, la face concave dudit applicateur permet de courber les cils. Une telle face concave est habituellement obtenue à partir de fibres qui ont une même extension radiale à partir d'une âme courbée. Ici, la face concave est obtenue à partir de fibres présentant différentes extensions radiales à partir d'une âme, celle-ci étant rectiligne à l'inverse des âmes cintrées de l'art antérieur. Ainsi, l'applicateur de l'invention présente l'avantage de charger les cils de l'utilisateur de manière optimale car sa face concave présente des fibres de faibles extensions radiales qui ont un fort pouvoir chargeant.

L'arrangement particulier des fibres de l'applicateur de l'invention permet aussi le peignage des cils, courbés et chargés par la face concave ; en effet, ledit applicateur présente une face convexe, elle aussi formée à partir de fibres présentant différentes extensions radiales à partir de l'âme rectiligne. C'est ladite face convexe qui confère ce pouvoir peignant à l'applicateur de l'invention.

Autrement dit, les fibres définissant lesdites faces concave et convexe de l'enveloppe s'étendent radialement de façon asymétrique par rapport à l'âme.

L'utilisation d'une brosse torsadée permet, en outre, une plus grande densité de fibres qu'avec les picots des brosses plastiques.

Selon différents modes de réalisation de l'invention, qui pourront être pris ensemble ou séparément :
- lesdites faces présentent chacune un plan de symétrie comprenant l'axe principal,
- lesdites faces sont chacune générée par une droite, dite droite génératrice, orthogonale à l'axe principal et orthogonale au plan de symétrie de ladite face,
- la forme de la section transversale de l'enveloppe est un quadrilatère, notamment un rectangle, voire un carré,
- ladite enveloppe comporte quatre faces dont trois convexes,
- l'âme présente une extrémité distale et une extrémité proximale, l'extrémité proximale étant opposée à l'extrémité distale le long de l'axe principal,
- lesdites fibres sont réparties le long de l'âme, sur une partie substantielle de sa longueur à partir de l'extrémité distale,
- ladite âme est constituée d'une tige torsadée,
- ladite extrémité proximale de l'âme est prolongée par une portion de la tige dépourvue de fibres,
- ladite enveloppe présente des chanfreins au niveau d'au moins une de ses faces, à l'extrémité distale de ladite âme,
- l'applicateur forme une brosse.

L'invention concerne aussi un procédé pour la fabrication d'un applicateur pour produit cosmétique, notamment mascara, ledit procédé comprenant :
une étape de positionnement d'une pluralité de fibres entre des parties longitudinales d'une broche, puis une première étape de torsion de ladite broche pour former une broche torsadée présentant des fibres s'étendant radialement autour d'elle, les extrémités desdites fibres formant une enveloppe cylindrique s'étendant dans une direction d'extension longitudinale autour de la dite broche, dite axe principal, puis une étape de découpe des fibres, de manière à ce que lesdites fibres forment une enveloppe avec leur extrémité libre, ladite enveloppe comprenant, le long dudit axe principal, une face sensiblement concave et une face sensiblement convexe, opposée, ladite enveloppe comprenant en outre au moins deux faces sensiblement convexes, opposées et sensiblement symétrique par rapport à un plan comprenant ledit axe principal, une section de ladite enveloppe réalisée transversalement à l'axe principal, dite section transversale, présentant une forme polygonale le long dudit axe principal, la broche étant maintenue rectiligne.

Selon différents modes de réalisation de l'invention, qui pourront être pris ensemble ou séparément :
- ledit procédé comprend une seconde étape de torsion de ladite broche après ladite étape de découpe des fibres,
- ladite découpe est à commande numérique.

L'invention concerne encore un ensemble comprenant un applicateur tel que décrit ci-avant et un réceptacle pour produit cosmétique, notamment mascara, apte à contenir un tel applicateur.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue de face d'un exemple de réalisation d'un applicateur selon l'invention,
- la figure 2 représente l'applicateur de la figure 1 après que celui-ci ait été tourné d'un quart de tour autour de son axe longitudinal.

L'invention concerne un applicateur 10 pour produit cosmétique, notamment mascara, comprenant une âme torsadée 12 et des fibres qui s'étendent à partir de l'âme 12 en étant maintenues par ladite âme 12.

L'âme 12 est ici formée par une tige métallique, ou broche, comportant deux branches, ou parties longitudinales, éventuellement reliées entre elles par une partie courbée. Ladite tige métallique est, par exemple, pliée en deux de sorte à former un « U », les branches du U étant ensuite torsadée entre elles.

Les fibres s'étendent à partir de l'âme 12, entre une extrémité distale 16 et une extrémité proximale 14 de l'âme 12. Les fibres présentent chacune une extrémité libre et forment une enveloppe E avec. Les figures 1 et 2 illustrent en particulier un exemple de réalisation d'enveloppe E selon l'invention. L'impression d'enveloppe sera bien sûr plus ou moins présente en fonction de la densité des fibres.

L'applicateur 10 s'étend suivant une direction principale d'extension longitudinale, ou axe principal, qui est repéré X sur les figures 1 et 2. Cet axe X est aussi l'axe de l'âme 12. L'âme 12 sera donc droite.

Ainsi, les fibres s'étendent transversalement à l'axe X, en particulier radialement, à partir de l'âme 12, pour former l'enveloppe E avec leur extrémité libre, entre les extrémités distale 16 et proximale 14 de l'âme 12. Ces extrémités 14, 16 sont opposées par rapport à l'axe X et sont écartées, le long dudit axe X, d'une distance repérée H sur la figure 1. Ladite distance H est comprise, par exemple, entre 22mm et 30mm, et sensiblement égale, par exemple, à 26mm, voire à 27mm. Il est à noter que l'extrémité proximale 14 est ici prolongée par une portion 13 de la tige 12 dépourvue de fibres.

Comme cela est illustré sur les figures 1 et 2, l'enveloppe E présente des faces courbées F1-F4 ayant une pente, ou inclinaison variable, de ladite extrémité distale 16 à ladite extrémité proximale 14.

Selon l'invention, ladite enveloppe E comprend, le long dudit axe principal X, une face sensiblement concave F1 et une face sensiblement convexe F3, opposée.

La face concave est repérée F1 sur la figure 1. Cette face concave F1 présente un extremum au voisinage d'une ligne intermédiaire 15 située entre les extrémités distale 16 et proximale 14. Ladite ligne intermédiaire 15 appartient à un plan sensiblement orthogonal à l'axe X qui comprend un point intermédiaire de l'axe X, ledit point étant avantageusement équidistant desdites extrémités 14, 16. La distance h15 séparant l'extrémité proximale 14 de cette ligne intermédiaire 15, suivant ledit axe X, est sensiblement égale, par exemple, à 13mm. Cette ligne intermédiaire 15 est une ligne imaginaire qui suit le pourtour de l'enveloppe E.

Sur la figure 1, la face convexe, opposée à la face concave F1, est repérée F3. Cette face convexe F3 présente un extremum, par exemple au voisinage de la ligne intermédiaire 15. On entend par face opposée, la face F3 qui se trouve opposée à la face concave F1 par rapport à l'âme 12. Autrement dit, les faces opposées F1, F3 ne sont pas en contact.

La figure 2 illustre l'applicateur 10 lorsqu'il est observé de côté par rapport à la figure 1. On peut y observer la forme de deux faces F2, F4 qui sont les faces reliant lesdites deux faces F1, F3 concave et convexe qui viennent d'être décrites. Ces faces F2, F4 seront appelées faces de liaison par la suite.

Dans l'exemple de réalisation ici représenté, ces deux faces F2, F4 de liaison sont sensiblement convexes. Lesdites deux faces F2, F4 de liaison présentent, en particulier, un extremum au voisinage de la ligne intermédiaire 15.

Il est à noter que la figure 1 illustre la face F2 par ses contours, dans un plan (celui de la feuille) ; cependant, la courbure dans l'espace de ladite face F2 est visible sur la figure 2 où elle est représentée de profil.

De même, la face concave F1, illustrée sur la figure 2 par ses contours, présente une courbure dans l'espace qui est particulièrement visible sur la figure 1.

L'enveloppe E qui vient d'être décrite comporte deux paires de faces F1, F3 et F2, F4. L'une des paires de faces comporte des faces F2, F4 symétriques par rapport à un plan médian comprenant l'âme 12 ; ce sont les faces dites de liaison F2, F4. Les faces F1, F3 de l'autre paire suivent sensiblement une même courbe le long de l'axe principal X (voir figure 1).

Il est à noter que cet exemple de réalisation n'est pas limitatif et l'applicateur 10 pourra présenter trois, voire quatre, ou encore six paires de faces symétriques deux à deux, ceci sans sortir du cadre de l'invention, du moment qu'il comprend une paire de faces dont l'une est sensiblement concave F1 et l'autre sensiblement convexe F3.

Il est à noter que lesdites faces F1-F4 sont avantageusement générées par une droite, dite droite génératrice, orthogonale à l'âme 12 et orthogonale au plan de symétrie de chacune desdites faces F1-F4. Ainsi, l'enveloppe présente une section transversale dans un plan sensiblement orthogonal audit axe X, dont la forme est un polygone, tout le long de ladite âme 12, de ladite extrémité distale 16 à ladite extrémité proximale 14, ladite forme étant notamment un quadrilatère, voire un rectangle, en particulier au niveau de la ligne intermédiaire 15.

La face concave F1 ainsi obtenue, tandis que l'âme 12 est avantageusement rectiligne, permet d'obtenir un meilleur effet que celui obtenu avec les brosses torsadées habituellement utilisées pour courber des cils. En effet, lorsqu'un utilisateur cherche à courber ses cils de manière optimale, il est lui est conseillé de privilégier les mascaras qui présentent la propriété particulière de rapidement sécher à l'air libre, ceci dans le but de rapidement figer la forme courbe des cils ainsi dessinée.

Les brosses torsadées à âme courbe ayant des fibres de même extension radiale tout le long de ladite âme courbe, lorsqu'elles sont utilisées avec un produit cosmétique qui sèche rapidement, présentent l'inconvénient de mal, voire de ne pas restituer ledit produit sur les cils. Ainsi, ces brosses torsadées à âme courbe ne peuvent être utilisées de manière optimale.

A contrario, l'applicateur selon l'invention - grâce à sa face concave F1 formée à l'aide de fibres qui ne présentent pas la même extension radiale à partir de l'âme 12, le long de l'axe principal X, qui est lui-même sensiblement rectiligne - autorise l'utilisation dudit applicateur avec des produits cosmétiques qui présentent la propriété particulière de sécher rapidement à l'air libre. L'effet de maquillage obtenu avec l'applicateur de l'invention est alors optimisé, à savoir il permet de courber les cils tout en les chargeant avec un produit cosmétique qui est particulièrement adapté à cette application.

Les faces F1-F4 sont, en outre, avantageusement délimitées par des bords latéraux disjoints. Autrement dit, les faces F1-F4 sont délimitées par des arêtes - les bords latéraux - qui sont des courbes paramétrées dans un repère cartésien orthonormé à trois dimensions, l'une desdites dimensions étant confondue avec la direction dudit axe X, les coordonnées desdites courbes paramétrées évoluant dans les trois directions dudit repère cartésien et lesdites courbes paramétrées ne se confondant en aucun point entre lesdites extrémités distale 16 et proximale 14.

Lesdites arêtes présentent donc un tracé complexe quoique obtenue avec des faces qui restent faciles à réaliser. Ce tracé est particulièrement avantageux pour accrocher les cils et les allonger.

Pour faciliter le retour de la brosse 10 dans son réceptacle, l'enveloppe de l'applicateur 10 pourra présenter des chanfreins 20 au niveau de certaines de ses faces, à l'extrémité distale 16 de l'âme 12. En effet, l'extrémité distale 16 est habituellement celle par laquelle le contact avec le réceptacle se fait lorsque l'utilisateur range l'applicateur 10 après utilisation. De préférence, l'enveloppe comprend au moins une face avec un chanfrein 20, à savoir la face sensiblement concave F1. La hauteur de ce chanfrein 20 sera inférieure ou égale à 5mm.

Il est intéressant de noter que la largeur de l'enveloppe E est fonctionnellement liée aux avantages de l'applicateur 10 ; ladite largeur varie le long de l'axe X, entre des extrêmes, lesdits extrêmes étant repérés *dmax*, *dmin* sur les figures 1 et 2. *dmax*, *dmin* correspondent, d'ailleurs, à l'encombrement de l'enveloppe E, en particulier à l'une au moins des dimensions de la section transversale de l'enveloppe E, ladite section transversale étant réalisée en différents points de l'axe principal X.

Ainsi, la formule suivante sera avantageusement respectée : $0,125 \leq \frac{dmin}{dmax} \leq 0.625.$

Par exemple, *dmax* sera comprise entre 6 et 8mm et *dmin* sera comprise entre 3 et 4,5mm.

L'invention concerne aussi un procédé pour la fabrication d'un applicateur pour produit cosmétique, notamment mascara, par exemple celui qui vient d'être décrit.

Ce procédé comprend d'abord une étape de positionnement d'une pluralité de fibres entre des parties longitudinales d'une broche (non représentée). Les fibres sont réparties de telle manière que lesdites parties longitudinales passent sensiblement au milieu de chacune desdites fibres.

L'étape suivante dudit procédé est une première étape de torsion de ladite broche pour former une broche torsadée présentant des fibres s'étendant radialement autour d'elle. Les extrémités desdites fibres forment alors une enveloppe cylindrique s'étendant dans une direction d'extension longitudinale autour de la dite broche. Les fibres sont réparties sous forme de spires de fibres en raison de la torsion de la broche.

L'étape qui suit est une étape de découpe des fibres, de manière à ce que lesdites fibres forment une enveloppe E avec leur extrémité libre, ladite enveloppe E comprenant, le long dudit axe principal, une face F1 sensiblement concave et une face F3 sensiblement convexe, opposée, formant notamment une enveloppe E telle que celle décrite plus haut. Ladite découpe pourra être à commande numérique. Pendant toutes ces opérations, la broche torsadée est maintenue rectiligne.

Avantageusement, la portion de la broche dépourvue de fibres qui prolonge l'extrémité proximale 14 sera destinée à être fixée à l'intérieur d'une tige creuse, elle-même liée à un manche par lequel l'utilisateur manipulera ledit applicateur. Ladite portion est torsadée ou non.

Il est à noter que l'applicateur de l'invention forme avantageusement, une brosse.

Il est aussi à noter que des variantes de réalisation sont bien sûr possibles. Notamment il est aussi envisageable, dans un mode de réalisation non illustré ici, de prévoir l'enveloppe E sous une forme hélicoïdale. Autrement dit, les bords des faces décrites ci-dessus pourront suivre une hélice de l'extrémité proximale 14 à l'extrémité distale 16 de l'applicateur 10, par exemple grâce à une seconde étape de torsion du procédé selon l'invention. La face concave est alors une surface gauche.

## Revendications

1. Applicateur (10) pour produit cosmétique, notamment mascara, comprenant une âme torsadée (12) et des fibres qui s'étendent à partir de l'âme (12) en étant maintenues par ladite âme (12), ladite âme (12) présentant une direction d'extension longitudinale principale, dite axe principal (X), ladite âme (12) étant rectiligne le long dudit axe principal (X), lesdites fibres formant une enveloppe (E) avec leur extrémité libre, ladite enveloppe (E) comprenant, le long dudit axe principal (X), une face sensiblement concave (F1) et une face sensiblement convexe (F3), opposée, ladite enveloppe (E) comprenant en outre au moins deux faces sensiblement convexes (F2, F4), opposées et sensiblement symétrique par rapport à un plan comprenant ledit axe principal (X), une section de ladite enveloppe (E) réalisée transversalement à l'axe principal (X), dite section transversale, présentant une forme polygonale le long dudit axe principal (X).

2. Applicateur (10) selon la revendication précédente, dans lequel lesdites faces (F1, F3) présentent chacune un plan de symétrie comprenant l'axe principal (X).

3. Applicateur (10) selon l'une quelconque des revendications 1 ou 2, dans lequel lesdites faces (F1, F3) sont chacune générée par une droite, dite droite génératrice, orthogonale à l'axe principal (X) et orthogonale au plan de symétrie de ladite face (F1, F3).

4. Applicateur (10) selon la revendication 1, dans lequel la forme de ladite section transversale est un quadrilatère.

5. Applicateur (10) selon l'une quelconque des revendications précédentes, dans lequel ladite enveloppe (E) comporte quatre faces (F1-F4) dont trois convexes (F2-F4).

6. Procédé pour la fabrication d'un applicateur (10) pour produit cosmétique, notamment mascara, ledit procédé comprenant :
- une étape de positionnement d'une pluralité de fibres entre des parties longitudinales d'une broche, puis
- une première étape de torsion de ladite broche pour former une broche torsadée présentant des fibres s'étendant radialement autour d'elle, les extrémités desdites fibres formant une enveloppe cylindrique s'étendant dans une direction d'extension longitudinale autour de la dite broche, dite axe principal (X), puis
- une étape de découpe des fibres, de manière à ce que lesdites fibres forment une enveloppe (E) avec leur extrémité libre, ladite enveloppe (E) comprenant, le long dudit axe principal (X), une face sensiblement concave (F1) et une face sensiblement convexe (F3), opposée, ladite enveloppe (E) comprenant en outre au moins deux faces sensiblement convexes (F2, F4), opposées et sensiblement symétrique par rapport à un plan comprenant ledit axe principal (X), une section de ladite enveloppe (E) réalisée transversalement à l'axe principal (X), dite section transversale, présentant une forme polygonale le long dudit axe principal (X), la broche étant maintenue rectiligne.

7. Ensemble comprenant :
- un réceptacle pour produit cosmétique, notamment mascara, apte à contenir un applicateur (10) selon l'une quelconque des revendications 1 à 5, et
- un applicateur (10) selon l'une quelconque des revendications 1 à 5.

## Patentansprüche

1. Applikator (10) für ein Kosmetikprodukt, insbesondere Wimperntusche, umfassend einen verdrillten Kern (12) und Fasern, die sich vom Kern (12) ausgehend erstrecken, wobei sie vom Kern (12) gehalten werden, wobei der Kern (12) ein Hauptlängserstreckungsrichtung aufweist, als Hauptachse (X) bezeichnet, wobei der Kern (12) entlang der Hauptachse (X) geradlinig ist, wobei die Fasern mit ihrem freien Ende eine Umhüllung (E) bilden, wobei die Umhüllung (E) entlang der Hauptachse (X) eine im Wesentlichen konkave Seite (F1) und eine gegenüberliegende, im Wesentlichen konvexe Seite (F3) umfasst, wobei die Umhüllung (E) weiter mindestens zwei gegenüberliegende und im Wesentlichen symmetrisch in Bezug auf eine Ebene, die die Hauptachse (X) umfasst, im Wesentlichen konvexe Seiten (F2, F4) umfasst, wobei ein Abschnitt der Umhüllung (E), der quer zur Hauptachse (X) realisiert ist, als Querabschnitt bezeichnet, eine polygonale Form entlang der Hauptachse (X) aufweist.

2. Applikator (10) nach dem vorstehenden Anspruch, wobei die Seiten (F1, F3) jeweils eine Symmetrieebene aufweisen, die die Hauptachse (X) umfasst.

3. Applikator (10) nach einem der Ansprüche 1 oder 2, wobei die Seiten (F1, F3) jeweils durch eine Gerade, als Erzeugungsgerade bezeichnet, orthogonal zur Hauptachse (X) und orthogonal zur Symmetrieebene der Seite (F1, F3), erzeugt werden.

4. Applikator (10) nach Anspruch 1, wobei die Form des Querabschnitts ein Viereck ist.

5. Applikator (10) nach einem der vorstehenden Ansprüche, wobei die Umhüllung (E) vier Seiten (F1-F4) beinhaltet, von denen drei konvex (F2-F4) sind.

6. Verfahren zur Herstellung eines Applikators (10) für ein Kosmetikprodukt, insbesondere Wimperntusche, wobei das Verfahren umfasst:
- einen Schritt einer Positionierung einer Vielzahl von Fasern zwischen Längsteilen einer Spindel, dann
- einen ersten Schritt einer Verwindung der Spindel, um eine verdrillte Spindel zu bilden, die Fasern aufweist, die sich radial um sie erstrecken, wobei die Enden der Fasern eine zylindrische Umhüllung bilden, die sie sich in eine Längserstreckungsrichtung um die Spindel, als Hauptachse (X) bezeichnet, erstreckt, dann
- einen Schritt eines Zuschneidens der Fasern, sodass die Fasern mit ihrem freien Ende eine Umhüllung (E) bilden, wobei die Umhüllung (E) entlang der Hauptachse (X) eine im Wesentlichen konkave Seite (F1) und eine gegenüberliegende, im Wesentlichen konvexe Seite (F3) umfasst, wobei die Umhüllung (E) weiter mindestens zwei gegenüberliegende und im Wesentlichen symmetrisch in Bezug auf eine Ebene, die die Hauptachse (X) umfasst, im Wesentlichen konvexe Seiten (F2, F4) umfasst, wobei ein Abschnitt der Umhüllung (E), der quer zur Hauptachse (X), als Querabschnitt bezeichnet, realisiert ist, eine polygonale Form entlang der Hauptachse (X) aufweist, wobei die Spindel geradlinig gehalten wird.

7. Anordnung, umfassend:
- einen Behälter für ein Kosmetikprodukt, insbesondere Wimperntusche, der geeignet ist, einen Applikator (10) nach einem der Ansprüche 1 bis 5 zu fassen, und
- einen Applikator (10) nach einem der Ansprüche 1 bis 5.

## Claims

1. Applicator (10) for cosmetic product, in particular mascara, comprising a twisted core (12) and fibres that extend from the core (12) by being maintained by said core (12), said core (12) having a main longitudinal extension direction, referred to as the main axis (X), said core (12) being straight along said main axis (X), said fibres forming an envelope (E) with the free end thereof, said envelope (E) comprising, along said main axis (X), a substantially concave face(F1) and a substantially convex face (F3), opposite, said envelope (E) further comprising at least two substantially convex faces (F2, F4), opposite and substantially symmetrical with respect to a plane comprising said main axis (X), a section of said envelope (E) produced transversally to the main axis (X), referred to as the transversal section, having a polygonal shape along said main axis (X).

2. Applicator (10) according to the preceding claim, wherein said faces (F1, F3) each have a plane of symmetry comprising the main axis (X).

3. Applicator (10) according to any one of claims 1 or 2, wherein said faces (F1, F3) are each generated by a line, referred to as the generator line, orthogonal to the main axis (X) and orthogonal to the plane of symmetry of said face (F1, F3).

4. Applicator (10) according to claim 1, wherein the shape of said cross section is a quadrilateral.

5. Applicator (10) according to any one of the preceding claims, wherein said envelope (E) comprises four faces (F1-F4) of which three are convex (F2-F4).

6. Method for manufacturing an applicator (10) for cosmetic product, in particular mascara, said method comprising:
- a step of positioning a plurality of fibres between longitudinal portions of a pin, then
- a first step of twisting of said pin to form a twisted pin having fibres extending radially around it, the ends of said fibres forming a cylindrical envelope extending in a longitudinal extension direction about said pin, referred to as the main axis (X), then
- a step of cutting fibres, such that said fibres form an envelope (E) with the free end thereof, said envelope (E) comprising, along said main axis (X), a substantially concave face(F1) and a substantially convex face (F3), opposite, said envelope (E) further comprising at least two substantially convex faces (F2, F4), opposite and substantially symmetrical with respect to a plane comprising said main axis (X), a section of said envelope (E) produced transversally to the main axis (X), referred to as transversal section, having a polygonal shape along said main axis (X), the pin being kept straight.

7. Assembly comprising:
- a receptacle for cosmetic product, in particular mascara, capable of containing an applicator (10) according to any one of claims 1 to 5, and
- an applicator (10) according to any one of claims 1 to 5.
